# DEMANDE DE BREVET EUROPEEN

(11) **EP 0 816 751 A1**
(43) Date de publication de la demande: **07.01.1998**
(21) Numéro de dépôt: 97410068.7
(22) Date de dépôt: 30.06.1997
(51) Int. Cl.: F21P 3/00, F21S 1/04

(54) **Luminaires rotatifs**

(30) Priorité: 01.07.1996 FR 9608360
(71) Demandeur: Varale, Henri, 38120 Saint-Egrève (FR); Varale, Marc, 93340 Le Raincy (FR)
(72) Inventeur: Varale, Henri, 38120 Saint-Egrève (FR); Varale, Marc, 93340 Le Raincy (FR)

(57) **Abrégé**

L'invention décrit un moyen de faire en sorte qu'un luminaire lance des éclats scintillants et de couleur changeante.

Pour celà les parties cristallines du lampadaire sont dissociées et rendues mobiles par rapport au reste du luminaire qui éclaire la partie mobile et reste fixe.

Les parties mobiles sont mises en mouvement de rotation par un dispositif ne consommant aucune énergie supplémentaire car il utilise l'énergie lumineuse de la source d'éclairage du luminaire.

## Description

La présente invention est relative à un moyen d'auqmenter à la fois la brillance, le scintillement et les changements de couleur que peut présenter un luminaire, sans aucune autre intervention que le rayonnement de la source lumineuse (ou des sources lumineuses) de ce luminaire. Elle consiste pour cela à provoquer par le seul effet du rayonnement du luminaire le déplacement par rapport aux sources lumineuses de celui-ci des parties non lumineuses par elles-mêmes mais susceptibles de présenter des éclats lumineux.

Elle porte aussi, accessoirement ou non, sur les effets que peut apporter la rotation en question si on associe aux parties en rotation un manège miniature qui tourne en même temps qu'elles.

On trouve dans les magasins de luminaires des modèles de plus en plus nombreux de lustres constitués par un tube vertical solidaire d'une ou plusieurs couronnes porteuses de cristaux pendantifs taillés dans du verre ou du strass et élairés par une ou plusieurs sources lumineuses fixes placées à l'intérieur des dites couronnes.

La taille en facettes des cristaux et leurs différences de forme procure un éclat et des teintes qui varient à condition de se déplacer autour du luminaire. C'est un agrément qui fait souvent préférer les lustres ainsi constitués aux lustres comportant seulement un abat-jour opaque ou plus ou moins translucide.

Grâce au moyen de la présente invention cet agrément est énormément augmenté sans qu'on ait besoin de se déplacer.

Pour celà les couronnes du luminaire en question sont rendues mobiles et rotatives par rapport au reste du luminaire. Dans ces conditions, même si l'on ne se déplace pas, quand les couronnes tournent sous l'effet du dispositif qu'on va décrire, les cristaux disposés en couronnes autour de la ou des sources lumineuses lancent des éclats changeants en intensité et en couleur pour un même cristal. L'attrait pour l'oeil est alors énormément augmenté.

Voici, à titre d'exemple, comment on peut s'y prendre pour réaliser l'invention.

Le nombre des figures est égal à 1.

La figure unique représente schématiquement la coupe transversale d'un lustre comprenant à l'extrémité d'un tube vertical 1, une ampoule électrique 2 entourée par quatre couronnes 3,4,5 et 6, porteuses de cristaux taillés dans du strass ou du verre très transparent et très réfractant. Au dessus des couronnes la figure représente le dispositif qui met le lustre en rotation. Pour la commodité de la lecture du dessin on n'a représenté sur cette figure que les cristaux accrochés aux extrémités, à gauche et à droite, des couronnes qui les portent

Les couronnes solidaires entre elles sont supportées par un disque métallique 7 porteur de bras métalliques étroits 8 aux extrémités desquels est fixée la couronne 3 solidaire des trois autres 4,5 et 6 par des attaches obliques qui les relient entre elles et qui sont représentées par des traits obliques non référentiés.

Le disque est centré sur le tube porteur de l'ampoule 2, lequel est accroché au plafond de la salle à éclairer. Il peut tourner autour de ce tube sans frottement car il repose solidairement sur la couronne extérieure 9 d'un roulement à billes dont le moyeu central 10 est rendu solidaire du tube vertical 1.

Le disque métallique porte en outre collé sur sa face supérieure un disque 11 en matière transparente telle que le plexiglass et qui est lui aussi centré sur le tube 1 et mobile sans frottement autour de lui.

L'ampoule 2 traverse une cellule photoélectrique 12 dont elle éclaire la face inférieure sensible tournée vers l'ampoule. Les pôles de cette cellule sont reliés par deux câbles fins passant dans le tube creux 1 à un petit moteur à courant continu 13 de 1,5 volt rendu solidaire du tube vertical 1 et dont le poids est contrebalancé par un bloc homogène 14.

La disposition de la cellule constitue un point important de l'invention qui consiste à la placer sur l'ampoule 2 et non à côté d'elle de façon à ce qu'elle ne porte pas ombre sur les parties cristallines. A cet effet la cellule est trouée et on fait passer dans ce trou la douille ou le culot de l'ampoule.

Le moteur 13 entraine la rotation d'un axe vertical 14 muni d'un manchon de friction 15 qui est en contact avec le disque transparent 11 de façon à entrainer sa rotation quand le moteur fonctionne.

Le disque 11 et le manchon qui l'entraine peuvent être remplacés par des roues dentées jouant le même rôle qu'eux.

L'un des câbles fins qui vont de la cellule au moteur est muni d'un interrupteur permettant d'isoler à volonté le moteur de la cellule. Pour celà en venant de la cellule le fil fin passe d'abord à l'intérieur du tube 1 comme les câbles d'alimentation de l'ampoule. Il en sort comme eux et les suit jusqu'à l'une des bornes du petit interrupteur dont l'autre borne est reliée au moteur 13 par l'autre partie du fil fin qui repasse dans le tube 1 avant d'être relié au moteur.

Dans ces conditions losqu'on éclaire le lustre et qu'on ferme en même temps le petit interrupteur d'alimentation du moteur 13 les parties mobiles du lustre tournent sous l'effet de la lumière de l'ampoule, et, c'est là une des caractéristiques de l'invention, sans consommer d'avantage d'énergie que celle nécessaire à l'éclairage du lustre.

Rien n'empêche en outre de coiffer la couronne 3 d'un cylindre opaque ou translucide décoré de dessins représentant les éléments d'un paysage, ou d'un disque supportant un manège miniature que l'on voit tourner en même temps que scintillent les cristaux : l'agrément ainsi apporté est alors amplifié par les éclats changeants et colorés des couronnes 3, 4, 5, et 6.

L'exemple ici décrit n'est pas exclusif de tout autre mode de réalisation conforme à la description; en particulier le moteur 13 peut être un moteur alimenté par le courant du secteur.

## Revendications

1. Un luminaire à cristaux transparents caractérisé en ce qu'il est formé de deux parties séparées mobiles l'une par rapport à l'autre, la première qui reste fixe étant constituée par une ou plusieurs sources lumineuses, la deuxième qui peut tourner autour de l'axe vertical de suspension du luminaire et de la partie fixe étant constituée par des couronnes de cristaux taillés très transparents et très réfringents.

2. Un luminaire selon la revendication 1 caractérisé en outre en ce que la partie mobile est mise en rotation par un dispositif formé d'une cellule photoélectrique qui, recevant la lumière des sources lumineuses du luminaire, fournit un courant qui alimente un petit moteur dont la rotation entraine celle de la partie mobile.

3. Un luminaire selon l'une des revendications précédentes caractérisé en outre en ce que l'une des couronnes mobiles est placée au niveau du dispositif d'entrainement qu'elle cache à la vue.

4. Un luminaire selon l'une quelconque des revendications précédentes caractérisé en outre en ce que sa partie mobile comprend en outre un cylindre plus ou moins translucide sur lequel sont dessinés les éléments d'un paysage qui défilent sous l'oeil de l'observateur en même temps que les cristaux de la partie mobile.

5. Un luminaire selon l'une quelconque des revendications précédentes caractérisé en outre en ce que sa partie mobile comprend en outre un manège miniature qui tourne en même temps que les cristaux de la partie mobile.

6. Un luminaire selon l'une quelconque des revendications précédentes caractérisé en ce que le dispositif d'entrainement de ces revendications est remplacé par un moteur alimenté par le courant du secteur.

7. Un luminaire selon l'une des revendications précédentes caractérisé en ce que les parties mobiles peuvent avoir une forme quelconque.
